# EUROPÄISCHE PATENTSCHRIFT

(11) **EP 3 328 576 B1**
(45) Veröffentlichungstag und Bekanntmachung des Hinweises auf die Patenterteilung: **17.07.2019**
(21) Anmeldenummer: 16763716.4
(22) Anmeldetag: 26.07.2016
(51) Int. Cl.: B22D 23/10, C22B 9/18

(54) **ELEKTROSCHLACKE-UMSCHMELZANLAGE**
ELECTRO-SLAG REMELTING INSTALLATION
INSTALLATION DE REFUSION SOUS LAITIER ÉLECTROCONDUCTEUR

(30) Priorität: 27.07.2015 DE 102015112229; 16.10.2015 DE 102015117661
(43) Veröffentlichungstag der Anmeldung: 06.06.2018
(73) Patentinhaber: Ald Vacuum Technologies GmbH, 63457 Hanau (DE)
(72) Erfinder: FRANZ, Henrik, 63579 Freigericht-Horbach (DE); SCHOLZ, Harald, 63517 Rodenbach (DE); BIEBRICHER, Ulrich, 61194 Niddatal (DE); KILZER, Thomas, 63843 Niedernberg (DE)
(74) Vertreter: Hebing, Norbert
(86) Internationale Anmeldenummer: PCT/DE2016/100339
(87) Internationale Veröffentlichungsnummer: WO 2017/016549

(56) Entgegenhaltungen:
- AT-B- 367 668
- DE-A1- 2 950 531
- JP-A- S53 130 231
- JP-A- 2009 046 715

## Beschreibung

Die Erfindung bezieht sich auf eine Elektroschlacke-Umschmelzanlage mit einer oben offenen Kokille und mindestens einer Abschmelzelektrode, die in die Kokille hineinragt.

Eine derartige Anlage ist z. B. in der DE 108 39 432 C2 beschrieben.

Zur Erzeugung eines Ingots (Blocks) aus einem von Kontaminationen befreiten Metall wird das Ende der Abschmelzelektrode abgeschmolzen, das in die Kokille hineinragt. Das geschmolzene Metall fällt durch eine flüssige Schlacke oberhalb einer Schmelze in der Kokille, wobei durch eine chemische Reaktion des Metalls mit der Schlacke diesen Kontaminationen wie Schwefel und andere nichtmetallische Elemente entnommen werden. Einschlüsse in der Elektrode werden somit in die Schlacke überführt und gelangen nicht in den Block.

Die notwendige Temperatur zum Abschmelzen der Abschmelzelektrode wird durch einen elektrischen Strom mit hoher elektrischer Stromstärke erzeugt, der durch die Abschmelzelektrode die Schlacke und die Schmelze fließt. Dabei stellt die Schlacke einen elektrischen Widerstand dar, der sich auf Grund des Stromdurchganges erhitzt. Dabei wird die Schlacke verflüssigt und erhitzt. Die beiden elektrischen Pole der Schlacke bilden einerseits der sich aufbauende Block in der Kokille und andererseits die Elektrode. Auf Grund der Wärmeentwicklung in der Schlacke schmilzt die Elektrode an der Trennfläche zur Schlacke ab.

Je höher die Temperatur der Schlacke ist, desto höher ist die Abschmelzrate der Elektrode. Der Höhe der Schlackentemperatur sind aber Grenzen gesetzt. Daher kann nur über eine Erhöhung der Querschnittsfläche bei konstanter Schlackenbadtemperatur die Schmelzrate erhöht werden.

Bei der bekannten Ausführung einer solchen Anlage ist die Abschmelzelektrode ein stangenförmiges Gebilde mit einem runden oder rechteckigen Querschnitt, deren Achse vertikal ausgerichtet ist. Die Schmelzrate hängt dabei von der auf eine Ebene senkrecht zur Elektrodenachse bezogenen Querschnittsfläche ab. Um höhere Schmelzraten zu erzielen, sind bisher der Durchmesser der Kokille und die der Elektrode erhöht worden. Der Durchmesser der Kokille bestimmt aber auch die Größen der Blöcke, die aus der erstarrten Schmelze hergestellt werden. Um auch bei kleinen Blockgrößen eine genügend hohe Schmelzrate zu erzielen, werden sogenannte T-Kokillen (Trichter) eingesetzt. In den oberen, trichterförmig vergrößerten Abschnitten der Kokille taucht die Abschmelzelektrode ein, deren Querschnitt größer ist als der Querschnitt des unteren, kleineren Abschnitts der T-Kokille, der den Block aufnimmt.

Die JP 2009-046715 beschreibt die elektrische Schleifkontaktierung einer Elektrodenstange, an deren unterem Ende in axialer Verlängerung die Abschmelzelektrode befestigt ist. Um unregelmäßige Gewichtsverlagerungen der Abschmelzelektrode beim Abschmelzen ausgleichen zu können, kann sich die Elektrodenstange schräg zu einer Führung mit den Schleifkontakten ausrichten.

Die JP S53-130231 beschreibt ein System zum Abziehen der wiedererstarrten Schmelze in einem Strang, der aus gebogenen und geraden Abschnitten besteht, aus dem Boden der Kokille. Ein Gerüst, bestehend aus der Kokille und der Halterung für die Elektrodenstange, kann leicht gekippt werden, um gebogene Abschnitte zu erzeugen.

Zum Stand der Technik sind weiterhin zu nennen: DE 29 50 531 A1 und AT 367 668 B.

Die Aufgabe der Erfindung besteht somit darin, eine Elektroschlacke-Umschmelzanlage zu schaffen, die trotz eines geringen gegebenen Abschmelzelektrodenquerschnitts eine erhöhte Schmelzrate aufweist.

Zur Lösung der Aufgabe sieht die Erfindung vor, dass die Abschmelzelektrode schräg zu einer Vertikalen ausgerichtet ist, wobei der Winkel zwischen der Achse der Abschmelzelektrode und der Vertikalen zwischen 20° und 60° liegt.

Dabei verläuft die in die Kokille ragende Endfläche der Abschmelzelektrode entsprechend ihrer Schrägstellung schräg zu der Achse der Abschmelzelektrode.

Die effektive Abschmelzfläche entspricht daher nicht mehr der Querschnittsfläche, bezogen auf eine Ebene senkrecht zur Achse der Elektrode, sondern bezogen auf eine horizontale Ebene. Die effektive Abschmelzfläche erhöht sich damit um den Kehrwert des Kosinus des Winkels zwischen der Vertikalen und der Achse der schräg gestellten Abschmelzelektrode.

Neben der Erhöhung der Abschmelzfläche besitzt diese Anordnung auch noch weitere Vorteile.

Um größere Abschmelzflächen zu erhalten, wurden bisher mehrere Elektroden zusammengeschweißt, um eine dickere Elektrode zu erhalten. Dieser Verfahrensschritt ist nun nicht mehr notwendig.

Da die Elektrode schräg angeordnet ist, wird die Bauhöhe der Anlage verringert bzw. es können bei gleich bleibender Bauhöhe längere Abschmelzelektroden eingesetzt werden.

Die schräge Anordnung ermöglicht es, eine oder mehrere Elektroden ortsnah der späteren Abschmelzposition vorzuhalten, um somit die Zeitverzögerung beim Wechsel von Elektroden zu minimieren.

Vorzugsweise liegt der Winkel zwischen der Achse der Abschmelzelektrode und der Vertikalen bei 45°.

Mit dem Abbrand der Elektrode muss diese nachgeführt werden. Dazu sieht die Erfindung vor, dass die Abschmelzelektrode in einer Nachführung gehalten ist, die so ausgebildet ist, dass die Abschmelzelektrode entlang ihrer schräg gestellten Achse verschiebbar ist.

Eine solche Nachführung kann z. B. eine Rollenlagerung aufweisen. Damit kann das Gewicht der Abschmelzelektrode auf mehrere Rollen verteilt werden.

Wie auch schon bei den Anlagen nach dem Stand der Technik, können auch hier wenigstens zwei Abschmelzelektroden vorgesehen werden, die mit je einer Nachführung versehen sind. Dies erlaubt einen schnellen Wechsel von Elektroden. Eine Elektrode befindet sich im Abbrand, während die andere in ihrem Verschiebesystem vorbereitet wird und in eine Position oberhalb der Kokille verschoben wird, sobald die vorhergehende verbraucht ist.

Wie oben angedeutet, wird die Kokille gekühlt, so dass die Schmelze in ihrem unteren Bereich erstarrt und als Strang aus dem offenen Boden der Kokille abgeführt werden kann. Dazu ist eine Einrichtung vorgesehen, die in ihrem unteren Abschnitt zu einem Strang erstarrte Schmelze durch den Boden der Kokille abzieht.

Sollen auf diese Weise klein dimensionierte Blöcke entstehen, so kann weiterhin eine Trennvorrichtung vorgesehen werden, die so ausgebildet ist, dass sie das auf dem Boden der Kokille austretende Endstück des Strangs abzutrennen vermag. Weiterhin kann eine Ablenkvorrichtung vorgesehen werden, die die abgetrennten Endstücke seitlich zur Kokille z. B. auf ein Transportband in ein Magazin oder Lager ableitet.

Im Folgenden soll anhand eines Ausführungsbeispiels die Erfindung näher erläutert werden. Dazu zeigen:
- Fig. 1: eine Seitenansicht der Anordnung und
- Fig. 2: eine Draufsicht.

Die erfindungsgemäße Anlage besteht aus einer Kokille 1, die aus einem Tubus 2 gleich bleibenden Querschnitts und einem sich nach oben anschließenden Trichter 3 besteht. In diesen taucht eine Abschmelzelektrode 4 ein, deren Achse 5 schräg zu einer Vertikalen 6, die gleichzeitig die Achse des Tubus 2 bildet, angeordnet ist. Die Abschmelzelektrode 4 ist auf Rollen 7, die eine schräge Ebene bilden, gelagert. Die Abschmelzelektrode 4 wird von einer Nachführung 8 gehalten, mit deren Hilfe sie entsprechend des Abbrandes in den Trichter 3 der Kokille 1 nachgeführt werden kann.

In dem Tubus 2 befindet sich die sich bildende Schmelze, die aufgrund einer hier nicht dargestellten Kühlung im unteren Bereich zu einem Strang 10 erstarrt, der durch eine hier nicht dargestellte Einrichtung nach unten abgezogen wird und ggf. durch eine ebenfalls nicht dargestellte Trennvorrichtung in einzelne Blöcke geteilt wird. Diese werden durch eine Umlenkeinrichtung, die ebenfalls nicht näher dargestellt ist, seitlich über ein Mittel, z. B. ein Transportband, in ein Magazin oder Lager (nicht dargestellt) abgeleitet.

Oberhalb der Schmelze 9 befindet sich innerhalb des Trichters 3 eine Schlackenschicht 11 mit einer horizontal verlaufenden Oberfläche, die von der Abschmelzelektrode 4 berührt wird.

Die Höhe der Abschmelzrate wird von der Größe der Abschmelzfläche 13, das ist die Schlackenschicht 11 berührende Endfläche der Abschmelzelektrode 4, bestimmt. Die Abschmelzfläche 13 verläuft horizontal und damit entsprechend der Schrägstellung der Abschmelzelektrode 4 schräg zu deren Achse 5. Da die Abschmelzelektrode 4 schräg gestellt ist, vergrößert sich die Abschmelzfläche 13 gegenüber der Querschnittsfläche 12 der Abschmelzelektrode 4, um einen Betrag, der von der Größe des Winkels α zwischen der Achse 5 der Abschmelzelektrode 4 und der Vertikalen 6 bestimmt wird. Bei einem Winkel von 45° erhöht sich die Endfläche 13 um ca. 40% gegenüber der Querschnittsfläche 12.

Um einen schrägen Einlauf der Abschmelzelektrode 4 zu ermöglichen, besitzt der Trichter 3 auf der Seite der Abschmelzelektrode 4 eine schräge Einlaufkante 14.

Die Energie zum Abschmelzen der Elektrode 4 wird durch eine hier nicht dargestellte Stromversorgung erreicht. Die Abschmelzelektrode 4, die Schlackenschicht 11 sowie die Schmelze 9 bzw. der Strang 10 bilden Teile eines Stromkreislaufes, wobei die Schlackenschicht 11 den größten Widerstand darstellt, so dass dort die meiste Energie aufgenommen wird.

### Bezugszeichenliste

- 1: Kokille
- 2: Tubus
- 3: Trichter
- 4: Abschmelzelektrode
- 5: Achse

- 6: Vertikale
- 7: Rollen
- 8: Nachführung
- 9: Schmelze
- 10: Strang

- 11: Schlackenschicht
- 12: Querschnittsfläche
- 13: Endfläche
- 14: Einlaufkante

## Patentansprüche

1. Elektroschlacke-Umschmelzanlage mit einer oben offenen Kokille (1) und mindestens einer Abschmelzelektrode (4), die in die Kokille (1) hineinragt, **dadurch gekennzeichnet, dass** die Abschmelzelektrode (4) schräg zu einer Vertikalen (6) ausgerichtet ist, wobei der Winkel zwischen der Achse (5) der Abschmelzelektrode (4) und der Vertikalen (6) zwischen 20° und 60° liegt.

2. Elektroschlacke-Umschmelzanlage nach Anspruch 1, **dadurch gekennzeichnet, dass** die in die Kokille (1) ragende Endfläche der Abschmelzelektrode (4) entsprechend ihrer Schrägstellung schräg zu der Achse (5) der Abschmelzelektrode (4) verläuft.

3. Elektroschlacke-Umschmelzanlage nach Anspruch 2, **dadurch gekennzeichnet, dass** der Winkel zwischen der Achse (5) der Abschmelzelektrode (4) und der Vertikalen (6) bei 45° liegt.

4. Elektroschlacke-Umschmelzanlage nach Anspruch 1, 2 oder 3, **dadurch gekennzeichnet, dass** die Abschmelzelektrode (4) in einer Nachführung (8) gehalten ist, die so ausgebildet ist, dass die Abschmelzelektrode (4) entlang ihrer schräg gestellten Achse (5) verschiebbar ist.

5. Elektroschlacke-Umschmelzanlage nach einem der vorhergehende Ansprüche, **dadurch gekennzeichnet, dass** für eine Kokille (1) wenigstens zwei Abschmelzelektroden (4) mit je einer Nachführung (8) vorgesehen sind.

6. Elektroschlacke-Umschmelzanlage nach Anspruch 4 oder 5, **dadurch gekennzeichnet, dass** die Nachführungen (8) mit den Abschmelzelektroden (4) mittels eines Verschiebesystems wechselweise über die Kokille (1) verfahrbar sind.

7. Elektroschlacke-Umschmelzanlage nach einem der vorhergehende Ansprüche, **dadurch gekennzeichnet, dass** die Kokille (1) gekühlt ist und eine Einrichtung aufweist, um die in ihrem unteren Abschnitt zu einem Strang erstarrte Schmelze (9) durch den Boden der Kokille (1) abzuziehen.

8. Elektroschlacke-Umschmelzanlage nach Anspruch 7, **dadurch gekennzeichnet, dass** eine Trennvorrichtung vorgesehen ist, die so ausgebildet ist, dass sie das aus dem Boden der Kokille (1) austretende Endstück des Strangs abzutrennen vermag.

9. Elektroschlacke-Umschmelzanlage nach Anspruch 8, **dadurch gekennzeichnet, dass** eine Ablenkvorrichtung für die abgetrennten Endstücke vorgesehen ist, die die diese seitlich zur Kokille (1) ableitet.

## Claims

1. Electro-slag remelting installation having a mold (1) that is open at the top and at least one consumable electrode (4), which extends into the mold (1), **characterized in that** the consumable electrode (4) is oriented to a vertical (6), wherein the angle between the axis (5) of the consumable electrode (4) and the vertical (6) is between 20° and 60°.

2. Electro-slag remelting installation according to claim 1, **characterized in that** the end surface of the consumable electrode (4), extending into the mold (1), runs obliquely to the axis (5) of the consumable electrode (4) depending on its inclination.

3. Electro-slag remelting installation according to claim 2, **characterized in that** the angle between the axis (5) of the consumable electrode (4) and the vertical (6) is approximately 45°.

4. Electro-slag remelting installation according to claim 1, 2 or 3, **characterized in that** the consumable electrode (4) is held in a feeding unit (8), which is designed in such a manner that the consumable electrode (4) can be displaced along its inclined axis (5) .

5. Electro-slag remelting installation according to one of the preceding claims, **characterized in that** at least two consumable electrodes (4), each with one feeding unit (8), are provided for one mold (1).

6. Electro-slag remelting installation according to claim 4 or 5, **characterized in that** the feeding units (8) with the consumable electrodes (4) can be moved alternately over the mold (1) by means of a displacement system.

7. Electro-slag remelting installation according to one of the preceding claims, **characterized in that** the mold (1) is cooled and has a device to remove the molten material (9), which has solidified in its bottom section into an ingot, through the bottom of the mold (1).

8. Electro-slag remelting installation according to claim 7, **characterized in that** a separation apparatus is provided, which is designed in such a manner that it can separate the end piece of the ingot emerging from the bottom of the mold (1).

9. Electro-slag remelting installation according to claim 8, **characterized in that** a deflection apparatus is provided for the separated end pieces, which diverts these laterally to the mold (1).

## Revendications

1. Installation de refusion sous laitier électro-conducteur avec une coquille (1) ouverte en haut et au moins une électrode de fusion (4), qui pénètre dans la coquille (1), **caractérisée en ce que** l'électrode de fusion (4) est orientée en position inclinée par rapport à une verticale (6), l'angle entre l'axe (5) de l'électrode de fusion (4) et la verticale (6) se situant entre 20° et 60°.

2. Installation de refusion sous laitier électro-conducteur selon la revendication 1, **caractérisée en ce que** la surface finale de l'électrode de fusion (4), rentrant dans la coquille (1), passe de façon correspondante à sa position inclinée de façon oblique par rapport à l'axe (5) de l'électrode de fusion (4).

3. Installation de refusion sous laitier électro-conducteur selon la revendication 2, **caractérisée en ce que** l'angle entre l'axe (5) de l'électrode de fusion (4) et la verticale (6) se situe à 45°.

4. Installation de refusion sous laitier électro-conducteur selon la revendication 1,2 ou 3 **caractérisée en ce que** l'électrode de fusion (4) est maintenue dans guidage de suivi (8), qui est constitué de telle sorte que l'électrode de fusion (4) peut être déplacée le long de son axe (5) réglé de façon oblique.

5. Installation de refusion sous laitier électro-conducteur selon l'une quelconque des revendications précédentes, **caractérisée en ce que** pour une coquille (1) au moins deux électrodes de fusion (4) sont prévues avec chacune un guidage de suivi (8).

6. Installation de refusion sous laitier électro-conducteur selon la revendication 4 ou 5, **caractérisée en ce que** les guidages de suivi (8) peuvent être déplacés alternativement avec les électrodes de fusion (4) sur la coquille (1) au moyen d'un système de déplacement.

7. Installation de refusion sous laitier électro-conducteur selon l'une quelconque des revendications précédentes, **caractérisée en ce que** la coquille (1) est refroidie et comporte un dispositif pour extraire à travers le fond de la coquille (1) la matière de fusion (9) solidifiée en une barre dans sa section inférieure.

8. Installation de refusion sous laitier électro-conducteur selon la revendication 7, **caractérisée en ce qu'**un dispositif de séparation est prévu, qui est constitué de telle sorte qu'il est en mesure de séparer l'embout de barre ressortant du fond de la coquille (1).

9. Installation de refusion sous laitier électro-conducteur selon la revendication 8, **caractérisée en ce qu'**un dispositif de déviation est prévu pour les embouts séparés, qui évacue ceux-ci latéralement vers la coquille (1).
